# EUROPÄISCHE PATENTANMELDUNG

(11) **EP 1 231 436 A1**
(43) Veröffentlichungstag der Anmeldung: **14.08.2002**
(21) Anmeldenummer: 02002788.4
(22) Anmeldetag: 07.02.2002
(51) Int. Cl.: F24C 15/20

(54) **Haushaltsgerät**

(30) Priorität: 12.02.2001 DE 10106306
(71) Anmelder: BSH Bosch und Siemens Hausgeräte GmbH, 81669 München (DE)
(72) Erfinder: Schmid, Dietrich, Dipl-Ing.(FH), 71139 Ehningen (DE); Reiff, Udo, Dipl.-Ing.(FH), 75438 Knittlingen (DE)

(57) **Zusammenfassung**

Die Erfindung betrifft die Vermeidung von stärker anhaftenden Verunreinigungen, insbesondere von Fetten, an Haushaltsgeräten mit von Wrasen angeströmten beschichteten Teilen. Dazu ist vorgesehen, dass die Teile aus Polycarbonat mit einer Silikonhardcoatingbeschichtung versehen werden. Eine bevorzugte Anwendung betrifft Wrasenschirme (1), die tauchbeschichtet werden. Um zu verhindern, dass durch mechanische Spannungen die Schutzwirkung reduziert wird, sieht die Erfindung in ihrer Ausgestaltung vor, dass der beschichtete Wrasenschirm (1) schwimmend auf dem Trägerteil (2) der Esse (3) angeordnet wird.

## Beschreibung

Die Erfindung betrifft die Vermeidung von stärker anhaftenden Verunreinigungen, insbesondere von Fetten, an Haushaltsgeräten mit angeströmten beschichteten Teilen.

Bei Haushaltgeräten ist allgemein das Problem bekannt, dass schon nach kurzer Betriebsdauer helle Gitter oder Flächen aus Kunststoff durch auf sie wirkende Wrasen verschmutzt werden. Der kondensierte Wrasen brennt dabei an der Oberfläche ein, reagiert chemisch mit dem Kunststoff und verfärbt ihn so nachhaltig, dass nach einer gewissen Einwirkungsdauer eine erfolgreiche Reinigung kaum mehr möglich ist.

Deshalb wurde in der DE 44 20 820 A1 für Lüftergitter und Bedienteile aus Kunststoff vorgeschlagen, dass zumindest der von Wrasen angeströmte Teilbereich der Kunststoffteile mit einer Silikatschicht bedeckt wird. Das Aufbringen der Silikatschicht erfolgt im Tauchverfahren. Eine solche Silikatschicht zeichnet sich durch hohe Härte aus und soll selbst eine Reinigung mit scharfen Putzmitteln bzw. im Geschirrspüler gestatten. Nachteilig bei dieser Art der Beschichtung ist es, dass das Reinigen zwar erleichtert, die Haftung von Fetten aber nicht von vornherein vermindert wird.

Eine andere Variante wird in der EP 0 692 013 B1 vorgeschlagen. Hier wird auf die Oberfläche, die einer Verunreinigung durch organische Lebensmittelablagerungen ausgesetzt ist, eine Beschichtung aufgetragen, die nach dem Trocknen und Verunreinigen mit Wasser oder wässriger Lösung leicht entfernbar ist.
Diese Lösung hat den gravierenden Nachteil, dass die Oberflächenbeschichtung zyklisch wiederholt werden muss.

Aufgabe der Erfindung ist es, stark anhaftende Verunreinigungen, insbesondere aus Wrasen kommend, zu verhindern.

Gelöst wird diese Aufgabe mit den Merkmalen des Anspruchs 1, vorteilhafte Ausgestaltungen sind Gegenstand der Unteransprüche.

Erfindungsgemäß ist bei einem Haushaltsgerät mit von Wrasen angeströmten beschichteten Teilen vorgesehen, dass die Teile aus Polycarbonat bestehen und eine Silikonhardcoatingbeschichtung aufweisen. Solche Teile können bevorzugt Wrasenschirme oder auch Abdeckungen von Lampen bei Wrasenschirmen oder Dunstabzugshauben sein.

Wrasenschirme aus Polycarbonat mit einer bevorzugten Dicke bis zu 10 mm werden dabei tauchbeschichtet, so dass 100 % der Oberfläche gegen die Einwirkung jeglicher Fette geschützt sind. Die derart beschichtete Oberfläche weist niedrige Oberflächenspannungen auf und zeichnet sich durch niedrige Polarität aus.

Um zu verhindern, dass durch mechanische Spannungen die Schutzwirkung reduziert wird, sieht die Erfindung in ihrer Ausgestaltung vor, dass der beschichtete Wrasenschirm schwimmend auf dem Trägerteil der Esse angeordnet wird. Dies kann durch ein zwischen dem Trägerteil der Esse und dem Wrasenschirm angeordnetes Silikonschaumprofil erfolgen.

Eine derartige Anordnung eines Wrasenschirmes ist in der Zeichnung dargestellt. Der Wrasenschirme 1 aus Polycarbonat mit einer Dicke von 8 mm ist mit Silikonhardcoating tauchbeschichtet. Er liegt spannungsfrei auf dem zwischen dem Trägerteil 2 der Esse 3 und dem Wrasenschirm 1 angeordneten Silikonschaumprofil auf. Ebenso sind die Abdeckungen der Lampen 4 mit Silikonhardcoating beschichtet.

## Patentansprüche

1. Haushaltsgerät mit von Wrasen angeströmten beschichteten Teilen, **dadurch gekennzeichnet, dass** die Teile aus Polycarbonat bestehen und eine Silikonhardcoatingbeschichtung aufweisen.

2. Haushaltsgerät nach Anspruch 1, **dadurch gekennzeichnet, dass** das Teil aus Polycarbonat ein Wrasenschirm (1) ist, der bevorzugt tauchbeschichtet ist.

3. Haushaltsgerät nach Anspruch 2, **dadurch gekennzeichnet, dass** der unbeschichtete Wrasenschirm (1) eine Dicke kleiner als 10 mm aufweist.

4. Haushaltsgerät nach Anspruch 2, **dadurch gekennzeichnet, dass** der Wrasenschirm (1) schwimmend auf dem Trägerteil (2) einer Esse (3) angeordnet ist.

5. Haushaltsgerät nach Anspruch 4, **dadurch gekennzeichnet, dass** zwischen dem Trägerteil (2) der Esse (3) und dem Wrasenschirm (1) ein Silikonschaumprofil angeordnet ist.

6. Haushaltsgerät nach Anspruch 1, **dadurch gekennzeichnet, dass** das Teil aus Polycarbonat die Abdeckung einer Lampe (4) ist.
